# EUROPÄISCHE PATENTSCHRIFT

(11) **EP 1 847 641 B1**
(45) Veröffentlichungstag und Bekanntmachung des Hinweises auf die Patenterteilung: **10.02.2010**
(21) Anmeldenummer: 07007046.1
(22) Anmeldetag: 04.04.2007
(51) Int. Cl.: D05B 65/00, D05B 57/14

(54) **Fadenziehmesser für eine Nähmaschine**
Thread drawing knife for a sewing machine
Couteau tireur de fil pour une machine à coudre

(30) Priorität: 21.04.2006 DE 102006019193; 16.06.2006 DE 202006009410 U
(43) Veröffentlichungstag der Anmeldung: 24.10.2007
(73) Patentinhaber: DÜRKOPP ADLER AKTIENGESELLSCHAFT, D-33719 Bielefeld (DE)
(72) Erfinder: Riffel, Andreas, 33689 Bielefeld (DE)
(74) Vertreter: Hofmann, Matthias

(56) Entgegenhaltungen:
- DE-C1- 10 117 560
- DE-C1- 10 123 075

## Beschreibung

Die Erfindung betrifft ein Fadenziehmesser für eine Nähmaschine, insbesondere für eine Doppelsteppstichnähmaschine, nach dem Oberbegriff des Anspruchs 1.

Derartige Fadenziehmesser sind bekannt aus der DE 101 17 560 C1 und der DE 101 23 075 C1. Hinsichtlich eines störungsfreien Fadenverlaufs von einer Nadel zugeführten Oberfadens der Nähmaschine besteht hier bei anspruchsvollen Anwendungen noch Verbesserungsbedarf.

Es ist daher eine Aufgabe der vorliegenden Erfindung, ein Fadenziehmesser der eingangs genannten Art derart weiterzubilden, dass ein möglichst störungsfreier Fadenlauf, insbesondere des Nadel- bzw. Oberfadens der Nähmaschine, resultiert.

Diese Aufgabe ist erfindungsgemäß gelöst durch ein Fadenziehmesser mit den im Kennzeichnungsteil des Anspruches 1 angegebenen Merkmalen.

Durch den verlängerten Endabschnitt ist verhindert, dass insbesondere der Nadelfaden sich bei der Schlingenbildung unerwünscht am Fadenziehmesser oder an anderen Nähmaschinenkomponenten verfängt. Es ist zudem sichergestellt, dass sich insbesondere der Nadelfaden nicht unerwünscht um das Fadenziehmesser wickelt. Insgesamt resultiert ein störungsfreier Fadenlauf. Der abgerundete Endabschnitt stellt zusätzlich sicher, dass der Fadenlauf durch das Fadenziehmesser nicht gestört wird.

Eine Länge des Endabschnitts nach Anspruch 3 hat sich zur Sicherstellung eines störungsfreien Fadenverlaufs als besonders geeignet herausgestellt.

Eine bogenförmige Gestaltung des Fadenziehmessers nach Anspruch 4 stellt sicher, dass ein Grundkörper des Fadenziehmessers den Fadenlauf möglichst wenig stört.

Ein Ausführungsbeispiel der Erfindung wird nachfolgend anhand der Zeichnung näher erläutert. In dieser zeigen:
- Fig. 1: eine Vorderansicht einer Doppelsteppstichnähmaschine;
- Fig. 2: eine Draufsicht auf einen Ausschnitt der Nähmaschine in vergrößertem Maßstab entsprechend dem Sichtpfeil II in Fig. 1;
- Fig. 3: eine innere Details freigebende Stirnansicht auf einen Ausschnitt der Nähmaschine entsprechend dem Sichtpfeil III in Fig. 1 in vergrößertem Maßstab;
- Fig. 4: eine zu Fig. 2 ähnliche Ansicht mit einem Fadenziehmesser in einer gegenüber einer Grundstellung nach Fig. 2 entgegen dem Uhrzeigersinn verschwenkten Fadenerfassungsstellung;
- Fig. 5: eine perspektivische Ansicht von Komponenten der Nähmaschine, insbesondere von einem mit einem Fadenziehmesser-Antrieb zusammenwirkenden Umlenkmechanismus einerseits zur Positionssicherung des Fadenziehmessers in der Grundstellung und andererseits zur Verlagerung des Fadenziehmessers zwischen der Grundstellung und der Fadenerfassungsstellung;
- Fig. 6 und 7: kinematische Darstellungen des Umlenkmechanismus nach Fig. 5, wobei Fig. 6 den Umlenkmechanismus in der Grundstellung und Fig. 7 den Umlenkmechanismus in der Fadenerfassungsstellung des Fadenziehmessers zeigt;
- Fig. 8: eine perspektivische Darstellung des Fadenziehmessers; und
- Fig. 9: einen Schnitt gemäß Linie IX-IX in Fig. 3.

Eine Doppelsteppstichnähmaschine 1 hat eine Grundplatte 2 mit einem sich davon aufwärts erstreckenden Ständer 3 und einem abgewinkelten Arm 4. Letzterer endet in einem Kopf 5. In dem Arm 4 ist eine Armwelle 6 drehbar gelagert. Diese treibt in dem Kopf 5 einen Kurbeltrieb 7 mit einem Fadenhebel 8 an. Der Kurbeltrieb 7 steht antriebsmäßig mit einer in dem Kopf 5 axial verschiebbar gelagerten Nadelstange 9 in Verbindung. Diese hat an ihrem unteren Ende eine Nadel 10. Die Nadel 10 ist durch den Kurbeltrieb 7 auf einer vertikalen Achse 11 auf- und abbewegbar. Die Nadel 10 führt in einem Öhr einen von einer Spule 12 über eine Fadenspannvorrichtung und den Fadenhebel 8 zugeführten Nadelfaden 13.

Die Grundplatte 2 trägt eine mit Schrauben befestigte Auflageplatte 14, auf der ein Nähgutteil 15 aufliegt. Die Auflageplatte 14 ist mit einer Ausnehmung 16 für den Durchtritt eines Stoffschiebers 17 ausgebildet. Letzterer hat ein Stichloch 18 für den Durchtritt der Nadel 10. Der Stoffschieber 17 befindet sich in bekannter Weise in Antriebsverbindung mit einem unterhalb der Grundplatte 2 angeordneten Schub- und Hubgetriebe.

Unterhalb der Auflageplatte 14 befindet sich ein Greifer 19, der einen Greiferkörper 20 mit einer Greiferspitze 21 aufweist. In dem Greiferkörper 20 ist ein topfförmiges Spulengehäuse 22 zur Aufnahme eines Greiferfadenvorrats gelagert.

Der Greifer 19 ist um eine vertikale Greiferachse 23 drehbar. Eine Nähbetriebs-Drehrichtung 24 verläuft in Fig. 2 im Uhrzeigersinn um die Greiferachse 23. Der Greiferkörper 20 ist fest mit einer Welle 25 verbunden, die koaxial zur Greiferachse 23 verläuft. Die Welle 25 ist drehbar in einem mit der Grundplatte 2 verschraubten Lagerbock 26 gelagert. In diesem ist eine Antriebswelle 27 gelagert, die mit einem im Inneren des Lagerbocks 26 angeordneten Zahnradgetriebes verbunden ist. Das Zahnradgetriebe weist ein Übersetzungsverhältnis von 1 : 2 auf, so dass sich bei einer Umdrehung der Antriebswelle 27 der auf der Welle 25 befindliche Greiferkörper 20 zweimal dreht. Die Antriebswelle 27 ist über einen Riementrieb 28 antriebsmäßig mit der Armwelle 6 verbunden.

Zum Abschneiden des Greiferfadens dient ein Fadenziehmesser 29. Das Fadenziehmesser 29 ist zwischen einer in Fig. 2 dargestellten Grundstellung und einer in Fig. 4 dargestellten Fadenerfassungsstellung um eine zur Greiferachse 23 parallele Schwenkachse 30 verschwenkbar. Das Fadenziehmesser 29 hat eine in der Ansicht nach Fig. 2 an eine Sichel erinnernde Grundform, deren freies Ende in der Grundstellung in der Ansicht nach Fig. 2 um das Spulengehäuse 22 herum verläuft. In der Fadenerfassungsstellung des Fadenziehmessers 29 ist dem Stichloch 18 benachbart eine Erfassungsnut 31 des Fadenziehmessers 29 mit einer nutbodenseitigen Schneide 32. Die Erfassungsnut 31 ist in einem rechtwinklig gegenüber einem horizontal verlaufenden Grundkörper 32a abgewinkelten Kantenabschnitt 32b des Fadenziehmessers 29 ausgeführt. Ein verlängerter freier Endabschnitt 32c des Fadenziehmessers 29 ist mit in der Draufsicht nach den Fig. 2 und 4 abgerundetem Ende ausgeführt. Die Länge des freien Endabschnitts 32c des Fadenziehmessers 29 führt dazu, dass sich der Nadelfaden 13 bei der Schlingenbildung nicht unerwünscht um das Fadenziehmesser wickelt. Die abgerundete Form des freien Endabschnitts 32c führt zu einem störungsfreien Fadenlauf des Nadelfadens 13 sowie des Greiferfadens.

An der Grundplatte 2 an einem Ausleger festgelegt ist ein ortsfestes Gegenmesser 33, welches zum Fadenabschneiden beim Verschwenken des Fadenziehmessers 29 von der Fadenerfassungs- in die Grundstellung schneidend zusammenwirkt.

Einstückig am Spulengehäuse 22 angeformt ist ein Haltefinger 34.
In der Nähbetriebs-Drehrichtung 24 ist das Spulengehäuse 22 gegen eine Drehung um die Greiferachse 23 durch einen ersten Drehsicherungs-Anschlag 35 gesichert. Letzterer ist als endseitige Stirnfläche eines Kragarms 36 ausgeführt, der ortsfest mit der Grundplatte 2 verschraubt ist. Am ersten Drehsicherungs-Anschlag 35 liegt zur Drehsicherung des Spulengehäuses 22 ein erster Spulengehäuse-Gegenanschlag 37 an, der durch eine dem ersten Drehsicherungs-Anschlag 35 zugewandte Fläche des Haltefingers 34 gebildet ist.

In Gegenrichtung zur Nähbetriebs-Drehrichtung 24, in der Ansicht nach Fig. 2 also entgegen dem Uhrzeigersinn, ist das Spulengehäuse gegen eine Drehung um die Greiferachse 23 durch einen zweiten Drehsicherungs-Anschlag 38 gesichert. Letzterer ist gebildet durch eine einstückig am freien Ende des Fadenziehmessers 29 angeformte Anschlagfläche, der die Endfläche eines unteren Ansatzes 39 darstellt, der gegenüberliegend zum zweiten Drehsicherungs-Anschlag 38 kantenfrei in den Grundkörper 32a des Fadenziehmessers 29 übergeht. Der zweite Drehsicherungs-Anschlag 38 ist also am Fadenziehmesser 29 festgelegt.

In der Grundstellung des Fadenziehmessers 29 wirkt der zweite Drehsicherungs-Anschlag 38 mit einem zweiten Spulengehäuse-Gegenanschlag 40 zusammen. Dieser ist gebildet durch die dem ersten Spulengehäuse-Gegenanschlag 37 gegenüberliegende und dem zweiten Drehsicherungs-Anschlag 38 zugewandte Fläche des Haltefingers 34 des Spulengehäuses 22.

Wenn der Greifer 19 sich in der Nähbetriebs-Drehrichtung 24 dreht, hindert die Anlage des ersten Drehsicherungs-Anschlags 35 am ersten Spulengehäuse-Gegenanschlag 37 das Spulengehäuse 22 daran, sich mit dem Greifer 19 mitzudrehen. Sobald sich der Greifer 19 in der Gegenrichtung dreht, was bei Justierarbeiten an der Nähmaschine oder auch dann vorkommen kann, wenn die Nähnadel 10 nach einem erfolgten Fadenabschneidvorgang zurück in eine oberste Stellung bewegt wird, um einen maximalen Freiraum zwischen der Nähnadel 10 und der Auflageplatte 14 für ein Nähgutteil 15 einzustellen, hindert die Anlage des zweiten Drehsicherungs-Anschlags 38 am zweiten Spulengehäuse-Gegenanschlag 40 das Spulengehäuse 22 daran, sich mit dem Greifer 19 in der Gegenrichtung mitzudrehen. Hierzu ist das Fadenziehmesser 29 in der Grundstellung gesichert, um eine vom Haltefinger 34 auf das Fadenziehmesser 29 über die Anschläge 40, 38 ausgeübte Kraft aufzunehmen.

Diese Sicherung des Fadenziehmessers 29 in der Grundstellung leistet eine Positionssicherungseinrichtung 41, die perspektivisch in der Fig. 5 und deren kinematische Zusammenhänge in den Fig. 6 und 7 dargestellt sind. Kern der Positionssicherungseinrichtung 41 ist ein Umlenkmechanismus 42. Letzterer hat einen Schwenkhebel 43, der über eine ortsfest gelagerte Welle 44 drehfest mit dem in Fig. 5 nicht dargestellten Fadenziehmesser 29 verbunden ist. Die Welle 44 verläuft koaxial zur Schwenkachse 30. Über eine Gelenkverbindung 45 mit zur Schwenkachse 30 paralleler Gelenkachse 46 ist der Schwenkhebel 43 an einem Sicherungshebel 47 angelenkt. Der Sicherungshebel 47 steht mit einem Hubstempel 48 eines Fadenziehmesser-Antriebs 49 in Schubverbindung. Der Sicherungshebel 47 liegt hierzu am Hubstempel 48 über einen Nocken 47a an. Der als Elektromagnet ausgeführte Fadenziehmesser-Antrieb 49 dient zur Verlagerung einerseits des Fadenziehmessers 29 von der Grund- in die Fadenerfassungsstellung und andererseits zur Verlagerung der Positionssicherungseinrichtung 41 von einer in den Fig. 5 und 6 gezeigten Sicherungsstellung in eine in Fig. 7 gezeigte Freigabestellung, in der ein Verschwenken des Fadenziehmessers 29 möglich ist. Der Sicherungshebel 47 hat einen als Klinke 50 ausgeführten ersten Sicherungsabschnitt, der in der Sicherungsstellung der Positionssicherungseinrichtung 41 gegen einen ortsfesten und in den ersten Sicherungsabschnitt 50 eingreifenden zweiten Sicherungsabschnitt gesichert ist, der als ortsfester und an der Grundplatte 2 festgelegter Bolzen 51 ausgeführt ist. Fig. 7 zeigt die gegenüber dem Bolzen 51 ausgerückte Klinke 50 in der Freigabestellung der Positionssicherungseinrichtung 41.

Der Sicherungshebel 47 und der Schwenkhebel 43 sind in der Sicherungsstellung der Positionssicherungseinrichtung 41 durch eine Vorspannfeder 52 vorgespannt. Letztere ist als Schenkelfeder ausgebildet, deren einer Schenkel 53 am Sicherungshebel 47 und deren anderer Schenkel 54 an einem am Schwenkhebel 43 festgelegten Stift 55 anliegt. Die Vorspannfeder 52 ist zwischen den Schenkeln 53, 54 um einen Zapfen 55a geschlungen, der am Sicherungshebel 47 festgelegt ist.

Wie insbesondere Fig. 5 zu entnehmen ist, steht der Kragarm 36 mit dem ersten Drehsicherungs-Anschlag 35 nur gering nach oben über das Spulengehäuse 22 mit dem Haltefinger 34 über. Dies ermöglicht es, das Spulengehäuse 22 so anzuordnen, dass nur ein minimaler Zwischenraum zwischen dem Fadenziehmesser 29 und einer Oberseite des Spulengehäuses 22 verbleibt. Dies ermöglicht eine Anordnung der Schneide 32 sehr nahe am Stichloch 18, so dass an der Unterseite des Nähgutteils 15 nach dem Abschneidvorgang verbleibende Fadenenden kurz sind. Zudem wird durch diese Anordnung des Spulengehäuses 22 der Fadenlauf des Greiferfadens und des Nadelfadens 13 bei der Schlingenbildung durch den Greifer 19 verbessert.

Die Doppelsteppstichnähmaschine 1 arbeitet folgendermaßen: Im normalen Nähbetrieb ist das Fadenziehmesser 29 in der Grundstellung und die Positionssicherungseinrichtung 41 ist in der Sicherungsstellung. Damit ist das Spulengehäuse 22 über die Drehsicherungs-Anschläge 35, 38 und die Spulengehäuse-Gegenanschläge 37, 40 gegen eine Drehung um die Greiferachse 23 in beiden Drehrichtungen gesichert. Mit Hilfe des Greifers 19 erfolgt in bekannter Weise die Schlingenbildung und Verknotung von Greiferfaden und Nadelfaden 13 zum Doppelsteppstich.

Zum Einleiten des Fadenabschneidvorgangs wird der Fadenziehmesser-Antrieb 49 betätigt, so dass der Hubstempel 48 ausfährt. Der Hubstempel 48 schiebt den Nocken 47a in den Darstellungen der Fig. 6 und 7 nach unten. Die Schubkraft des Hubstempels 48 führt dazu, dass der Sicherungshebel 47 um die Gelenkverbindung 45 in den Fig. 6 und 7 im Uhrzeigersinn verschwenkt wird. Dies erfolgt entgegen der Vorspannkraft der Vorspannfeder 52, bis die dem Hubstempel 48 gegenüberliegende Fläche des Sicherungshebels 47 mit dem Schwenkhebel 43 in Anlage kommt. Gleichzeitig rückt die Klinke 50 aus dem Bolzen 51 aus, bis die Stellung des Umlenkmechanismus 42 nach Fig. 7 erreicht ist. Die ausgerückte Stellung des zweiten Sicherungsabschnitts 51 stellt eine Fadenerfassungs-Antriebsstellung dar, in der ein freies Verschwenken des Fadenziehmessers 29 aus der Grundstellung möglich ist.

In dieser Stellung ist der Schwenkhebel 43 um die Welle 44 gegenüber der Stellung nach Fig. 6 entgegen dem Uhrzeigersinn verschwenkt. Dies führt dazu, dass eine Rolle 56, die an einem fest mit dem Schwenkhebel 43 verbundenen Rollenhebel 57 angebracht ist, in Rollkontakt mit einer Axial-Kurvenscheibe 58 kommt. Letztere ist drehfest mit der Antriebswelle 27 verbunden. Durch Abrollen der Rolle 56 an der Axial-Kurvenscheibe 58 in der Freigabestellung der Positionssicherungseinrichtung 41 wird nun die Schwenkbewegung des Fadenziehmessers 29 zunächst von der Grundstellung nach Fig. 2 in die Fadenerfassungsstellung nach Fig. 4 erzwungen. In dieser Fadenerfassungsstellung laufen der Greiferfaden und der Nadelfaden 13 in die Erfassungsnut 31 des Fadenziehmessers 29 ein. Anschließend erzwingt der Rollkontakt der Rolle 56 an der Axial-Kurvenscheibe 58 eine Rückkehr des Fadenziehmessers 29 von der Fadenerfassungs- in die Grundstellung. Bei dieser Rückkehr wird der Faden durch Zusammenwirken der Schneide 32 mit dem Gegenmesser 33 abgeschnitten. Nach dieser Rückkehr und bei vollständigem Rückzug des Hubstempels 48 zwingt die Vorspannfeder 52 den Nocken 47a des Sicherungshebels 47 wieder vom Schwenkhebel 43 weg, bis die Klinke 50 wieder in den Bolzen 51 einrastet.

Während des Fadenabschneidvorgangs ist eine Drehsicherung des Spulengehäuses 22 entgegen der Nähbetriebs-Drehrichtung nicht erforderlich. Solange das Fadenziehmesser 29 in der Fadenerfassungsstellung ist, behindert der Ansatz 39 den Fadenlauf von Greiferfaden und Nadelfaden 13 nicht.

## Patentansprüche

1. Fadenziehmesser (29) für eine Nähmaschine (1), wobei die Nähmaschine einen um eine vertikale Greiferachse (23) in einer Nähbetriebs-Drehrichtung (24) drehbaren Greifer (19) umfasst, der einen Greiferkörper (20) aufweist, in dem ein Spulengehäuse (22) zur Aufnahme eines Greiferfadenvorrats aufgenommen ist, wobei das Fadenziehmesser (29)
- zwischen einer Grundstellung (Fig. 2) und einer Fadenerfassungsstellung (Fig. 4) um eine zur Greiferachse (23) parallele Schwenkachse (30) oberhalb des Spulengehäuses (22) verschwenkbar ist,
- im Bereich eines sich entgegen der Nähbetriebs-Drehrichtung (24) erstreckenden freien Endes des Fadenziehmessers (29) eine Fadenerfassungsnut (31) mit einer bodenseitigen Schneide (32) aufweist, **gekennzeichnet durch** einen über die Fadenerfassungsnut (31) hinaus verlängerten freien Endabschnitt (32c), der in einer Draufsicht senkrecht zur Bewegungsebene des Fadenziehmessers (29) abgerundet gestaltet ist.

2. Fadenziehmesser nach Anspruch 1, **dadurch gekennzeichnet, dass** die Länge des freien Endabschnitts (32c) mit der Länge der Erfassungsnut (31) vergleichbar ist.

3. Fadenziehmesser nach einem der Ansprüche 1 oder 2, **dadurch gekennzeichnet, dass** das Fadenziehmesser (29) bogenförmig ausgebildet ist, so dass es in montierter Grundstellung um das Spulengehäuse (22) herum angeordnet ist.

## Claims

1. Thread withdrawal blade (29) for a sewing machine (1), the sewing machine comprising a shuttle (19) which may be rotated about a vertical shuttle axis (23) in a rotational direction (24) during the sewing operation and comprises a shuttle body (20) in which a bobbin housing (22) is received for receiving a shuttle thread supply, wherein the thread withdrawal blade (29)
- may be pivoted between an initial position (Fig. 2) and a thread take-up position (Fig. 4) about a swivel axis (30) parallel to the shuttle axis (23) above the bobbin housing (22),
- has, in the region of a free end of the thread withdrawal blade (29) that extends counter to the rotational direction (24) during the sewing operation, a thread take-up groove (31) with a base-side cutting edge (32),
**characterised by** a free end portion (32c) extended beyond the thread take-up groove (31), the free end position (32c) being rounded in a plan view perpendicular to the moving plane.

2. Thread withdrawal blade according to claim 1, **characterised in that** the length of the free end portion (32c) is comparable with the length of the take-up groove (31).

3. Thread withdrawal blade according to any one of claims 1 to 2, **characterised in that** the thread withdrawal blade (29) is arcuate, so it is arranged around the bobbin housing (22) in the assembled initial position.

## Revendications

1. Couteau tireur de fil (29) pour une machine à coudre (1), la machine à coudre comportant un crochet (19) pouvant tourner autour d'un axe de crochet vertical (23) dans un sens de rotation de fonctionnement de la machine à coudre et comprenant un corps de crochet (20) dans lequel est logé un boîtier de bobine (22) destiné à recevoir une réserve de fil de crochet, le couteau tireur de fil (29)
- pouvant pivoter au-dessus du boîtier de bobine (22) entre une position de base (figure 2) et une position de détection de fil (figure 4) autour d'un axe de pivotement (30) parallèle à l'axe de crochet (23),
- comprenant dans la zone d'une extrémité libre du couteau tireur de fil (29) s'étendant à l'opposé du sens de rotation de fonctionnement de la machine à coudre (24) une rainure de saisie de fil (31) comprenant une lame côté sol (32),
**caractérisé par** une section d'extrémité libre (32c) prolongée au-delà de la rainure de saisie de fil (31) et conçue de façon arrondie dans une vue en élévation perpendiculaire au plan de déplacement du couteau tireur de fil (29).

2. Couteau tireur de fil selon la revendication 1, **caractérisé en ce que** la longueur de la section d'extrémité libre (32c) peut être comparée avec la longueur de la rainure de saisie (31).

3. Couteau tireur de fil selon l'une quelconque des revendications 1 ou 2, **caractérisé en ce que** le couteau tireur de fil (29) est conçu en forme d'arc de sorte qu'il soit disposé autour du boîtier de bobine (22) dans la position de base montée.
